# EUROPÄISCHE PATENTSCHRIFT

(11) **EP 2 836 454 B1**
(45) Veröffentlichungstag und Bekanntmachung des Hinweises auf die Patenterteilung: **15.06.2016**
(21) Anmeldenummer: 13717030.4
(22) Anmeldetag: 15.04.2013
(51) Int. Cl.: B66B 13/12, B66B 13/20

(54) **VERFAHREN ZUR POSITIONIERUNG VON GEGENMITNAHMEMITTELN EINER SCHACHTTÜR EINER AUFZUGANLAGE**
METHOD FOR POSITIONING ANTI-TRANSPORT ELEMENT OF A SHAFT DOOR OF A LIFT ASSEMBLY
PROCÉDÉ DE POSITIONNEMENT DE MOYENS D'ACCROCHAGE D'UNE PORTE PALIÈRE D'UNE INSTALLATION D'ÉLÉVATION

(30) Priorität: 13.04.2012 EP 12164174
(43) Veröffentlichungstag der Anmeldung: 18.02.2015
(73) Patentinhaber: ThyssenKrupp Elevator AG, 45143 Essen (DE)
(72) Erfinder: BURUTJIS, Petros, 72805 Lichtenstein/Unterhausen (DE); STEINZ, Gerald, 70619 Stuttgart (DE); ESPOSITO, Maurizio, 71034 Böblingen (DE)
(74) Vertreter: ThyssenKrupp Intellectual Property GmbH
(86) Internationale Anmeldenummer: PCT/EP2013/057812
(87) Internationale Veröffentlichungsnummer: WO 2013/153228

(56) Entgegenhaltungen:
- EP-A1- 1 500 625
- JP-U- 52 086 166
- US-A- 5 636 715

## Beschreibung

Die vorliegende Erfindung betrifft ein Verfahren zur Positionierung von Gegenmitnahmemitteln, welche an einer Schachttür einer Aufzuganlage vorgesehen sind.

Aufzugtüren weisen üblicherweise eine am Fahrkorb vorgesehene Fahrkorbtür sowie in jedem Stockwerk vorgesehene Schachttüren auf. Bei einem Anfahren eines Stockwerks durch den Fahrkorb müssen sowohl die Fahrkorbtür als auch die entsprechende (dann hinter der Fahrkorbtür positionierte) Schachttür geöffnet und geschlossen werden, um den Ein- und Ausstieg von Fahrgästen bzw. ein Weiterfahren des Fahrkorbs zu ermöglichen.

Üblicherweise weist eine Fahrkorbtür einen Antrieb auf, mittels dessen sie auf- und zubewegbar ist. Um entsprechende Antriebe für jede Schachttür zu vermeiden, ist die Fahrkorbtür mit Mitnahmemitteln bzw. einem Mitnehmermechanismus ausgebildet, der bei Erreichen eines Stockwerks in entsprechende Gegenmitnahmemittel der Schachttür eingreift, und diese mit auf- und zubewegt. Üblicherweise werden hierbei Spreizschwert- Mechanismen verwendet, wie sie beispielsweise in der EP 0 744 373 B1 beschrieben sind.

Insbesondere bei einer sogenannten Hochleistungsfahrkorbtür ist wesentlich, bei sehr schnellen Fahrgeschwindigkeiten Klapper- und Windgeräusche zu vermeiden. Ferner sollen derartige Aufzugstüren möglichst schnell auf- und zugehen. Eine präzise Positionierung der Mitnahmemittel und der Gegenmitnahmemittel zueinander ist wesentlich, um derartige Geräusche zu vermeiden und ein schnelles Öffnen und Schließen der Tür zu ermöglichen.

Eine weitere Vorrichtung zur Mitnahme einer Schachttür durch eine von einem Türantrieb betätigbare Fahrkorbtür für Aufzugsanlagen ist aus der WO 2011/072891 bekannt.

Herkömmlicherweise ist es üblich, als Spreizschwert ausgebildete Mitnahmemittel, welches an der Fahrkorbtür angebracht ist, und als Rollen ausgebildete Gegenmitnahmemittel, welche an jeder Schachttür vorgesehen sind, in der Nähe der Türoberkanten zu positionieren. Dies ermöglicht einem Monteur, vom Fahrkorbdach aus eine gewünschte Positionierung der Gegenmitnahmemittel bezüglich der Mitnahmemittel einzustellen. Dies geschieht in der Regel dadurch, dass der Fahrkorb in eine Position etwas unterhalb einer Stockwerksposition verfahren wird, sodass das am Fahrkorb vorgesehene Spreizschwert und die an der Schachttür vorgesehenen Rollen, in welche das Spreizschwert zur Mitnahme der Schachttür eingreift, für den Monteur gleichzeitig sichtbar sind. Diese Vorgehensweise erweist sich insbesondere dadurch als günstig, dass das Spreizschwert mit seinem oberen Ende über die Oberkante des Fahrkorbs hinausragt.

Der Monteur sieht die Position des Spreizschwertes in zusammengefaltetem Zustand, und kennt gleichzeitig die Hubbewegung der Spreizschwertwinkel des Spreizschwertes, vom gefalteten in den auseinander gefahrenen Kopplungs- bzw. Endzustand. Anhand dieser optischen Informationen ist der Monteur in der Lage, die als Gegenmitnahmemittel dienenden Rollen, zwischen welche das Spreizschwert eingreifen soll, so zu positionieren, dass die Spreizschwertwinkel im auseinandergefaltetem Zustand jeweils eine Rolle beaufschlagen, und somit Fahrkorbtür und Schachttür koppeln. Üblicherweise sind hierbei die beiden Rollen, gegebenenfalls mit weiteren Komponenten eines Kopplungs- und Verriegelungsmechanismus, auf einer Trägerplatte vorgesehen, welche mit Langlöchern ausgebildet ist. Die Langlöcher sind hierbei vor entsprechenden, in der Schachttür ausgebildeten Gewinden positioniert, so dass eine gewünschte Verschiebung und Fixierung der Trägerplatte bzgl. der Schachttür unter Verwendung von mit den Langlöchern und den Gewinden zusammenwirkenden Schrauben möglich ist.

Bei dieser Vorgehensweise ist jedoch eine Positionierung der Gegenmitnahmemittel, insbesondere einer Trägerplatte mit zwei Rollen, sowie des Spreizschwertes lediglich in unmittelbarer Umgebung der Oberkante der Schachttür bzw. Fahrkorbtür möglich. Dies bedeutet, dass auch die Kopplung von Fahrkorbtür und Schachttür in der Umgebung der Oberkante der Türen erfolgt, was insbesondere bei schnell auf- und zugehenden Türen zu einer relativ starken und ungleichmäßigen Momentenbelastung der Türen führt.

Ferner ist der zu betreibende Sicherheitsaufwand relativ hoch, da die Arbeit vom Fahrkorbdach aus ausgeführt werden muss.

Schließlich wird eine derartige Montage als relativ aufwendig angesehen, da die Positionierung der Rollen im Wesentlichen nach Augenmaß erfolgt. Dies führt in der Praxis regelmäßig dazu, dass die Position der Rollen bzw. der Trägerplatte nachjustiert werden muss, was mit einem mehrfachen Verfahren des Fahrkorbes verbunden ist.

Die EP 1 500 625 A1 beschreibt ein Verfahren bei dem die Positionierung der Rollen an der Schachttür mittels einer Beaufschlagung durch Spreizschwertwinkel bewerktstelligt wird.

Die vorliegende Erfindung strebt eine vereinfachte und gleichzeitig präzise Positionierung der Gegenmitnahmemittel bzgl. der Mitnahmemittel eines Kopplungsmechanismus für Fahrkorbtür und Schachttüren einer Aufzugsanlage an.

Dieses Ziel wird erreicht mit einem Verfahren mit den Merkmalen des Patentanspruchs 1.

Mit dem erfindungsgemäßen Verfahren ist ein schnell und effektiv und gleichzeitig präzise durchführbares Verfahren zur Positionierung von Mitnahmemitteln und Gegenmitnahmemitteln zueinander zur Verfügung gestellt. Das Verfahren erlaubt eine weitgehend beliebige Positionierung der Mitnahmemittel und Gegenmitnahmemittel an Fahrkorbtür bzw. Schachttür. Durch die automatisierte und sehr präzise Positionierung können Klappergeräusche während der Fahrt der Aufzugskabine, sowie während des Öffnens und Schließens der Türen, minimiert bzw. vermieden werden. Es sei angemerkt, dass die Schritte des erfindungsgemäßen Verfahrens nicht notwendigerweise in der angegebenen Reihenfolge durchgeführt werden müssen. Es ist beispielsweise denkbar, die Reihenfolge der Schritte des Verfahrens bzw. Bewegens des Fahrkorbs in eine Stockwerkposition und des Öffnens der Fahrkorbtür miteinander zu vertauschen, also zum Beispiel den Fahrkorb mit bereits geöffneter Fahrkorbtür in die Stockwerksposition zu verfahren. Auch kann zum Beispiel die Fixierung der Schachttür im geschlossenen Zustand bereits vor dem Verfahren des Fahrkorbs in die Stockwerksposition oder vor dem Öffnen der Fahrkorbtür durchgeführt werden. Auch die Bereitstellung der Gegenmitnahmemittel mit Spiel kann zum Beispiel bereits vor dem Verfahren des Fahrkorbs in die Stockwerksposition oder vor dem Öffnen der Fahrkorbtür oder vor dem Fixieren der Schachttür im geschlossenen Zustand erfolgen.

Unter den Begriff "Stockwerksposition" wird insbesondere die Position des Fahrkorbs verstanden, bei der ein Ein- und Ausstieg einer Person ohne weiteres möglich ist. Insbesondere umfasst dieser Begriff die normale Haltestellenposition, bei der der Boden des Fahrkorbs und des jeweiligen Stockwerks bündig zueinander ausgerichtet. Von dem Begriff umfasst seien jedoch auch Fahrkorbpositionen leicht unterhalb oder leicht überhalb der normalen Haltestellenposition, z.B. ± 20-40cm. Der Begriff soll insbesondere sämtliche Fahrkorbpositionen umfassen, bei denen die Mitnahmemittel und die Gegenmitnahmemittel miteinander in Wirkverbindung stehen, mit anderen Worten sich der Fahrkorb in der Kopplungs- bzw. Entriegelungszone befindet.

Beim Verfahren des Fahrkorbs in die Stockwerksposition werden unter normalen Betriebsbedingungen die Mitnahmemittel und die Gegenmitnahmemittel miteinander in Wirkverbindung gebracht. Beispielsweise können die Mitnahmemittel in die Gegenmitnahmemittel eingeführt werden.

Ein Öffnen der Fahrkorbtür unter gleichzeitigem Geschlossenhalten der Schachttür ist beispielsweise durch manuelles Entkoppeln der Fahrkorbtür von der Schachttür möglich. Hierzu kann beispielsweise eine Steuerfunktion vorgesehen sein, welche bei Positionierung des Fahrkorbs in der Stockwerksposition die Mitnahmemittel ausser Eingriff bezüglich der Gegenmitnahmemittel bringt. Es ist ebenfalls möglich, die Schachttür zunächst zusammen mit der Fahrkorbtür zu öffnen, und dann anschließend nur die Schachttür wieder zu schließen.

Ein Öffnen der Fahrkorbtür kann beispielsweise manuell oder auch durch Betätigung des entsprechenden Antriebs der Fahrkorbtür erfolgen.

Eine Fixierung der Schachttür im geschlossenen Zustand kann beispielsweise manuell durch Verwendung entsprechender Blockierungswerkzeuge bewerkstelligt werden.

Die an der Schachttür vorgesehenen Gegenmitnahmemittel können bereits bei Einfahren des Fahrkorbs in die Stockwerksposition mit Spiel bezüglich der Schachttür ausgebildet sein. Es ist allerdings ebenfalls möglich, dass die Gegenmitnahmemittel beim Einfahren des Fahrkorbs ohne Spiel an der Fahrkorbtür befestigt sind, und ein (beispielsweise im Fahrkorbinneren befindlicher) Monteur die Gegenmitnahmemittel mit Spiel versieht. Das erfindungsgemäße Verfahren kann somit zur Ersteinstellung als auch zu einer Nachjustierung der Position der Gegenmitnahmemittel eingesetzt werden.

Das erneute Verschließen der Fahrkorbtür kann wiederum manuell, oder durch Verwendung des Fahrkorbtürantriebs erfolgen. Das Betätigen der an der Fahrkorbtür ausgebildeten Mitnahmemittel zur Beaufschlagung der Gegenmitnahmemittel entspricht im Wesentlichen dem normalen Kopplungsvorgang, von Fahrkorbtür und Schachttür, bei dem die Mitnahmemittel in die Gegenmitnahmemittel eingreifen, um eine feste Kopplung zwischen beiden Türen zu bewerkstelligen, so dass beide Türen durch den Fahrkorbtürantrieb geöffnet und geschlossen werden können. Hierbei werden jedoch die Gegenmitnahmemittel aufgrund ihres Spiels in eine gewünschte Position auf der Schachttür verschoben bzw. gebracht.

Unter Beendigung der Beaufschlagung der Gegenmitnahmemittel durch die Mitnahmemittel wird wiederum ein Ausser-Eingriff-Bringen der Mitnahmemittel bezüglich der Gegenmitnahmemittel verstanden, wodurch wiederum ein Öffnen der Fahrkorbtür unter Geschlossenhalten der Schachttür möglich ist.

Die anschließende Befestigung der Gegenmitnahmemittel an der Schachttür kann dann durch einen (z.B. im Fahrkorbinneren befindlichen) Monteur erfolgen.

Die Fixierung der Schachttür in dem geschlossenen Zustand kann jetzt gelöst werden.

Vorteilhafte Ausgestaltungen der Erfindung sind Gegenstand der Unteransprüche.

Zweckmäßigerweise weisen die Gegenmitnahmemittel zwei voneinander beabstandete Rollen, und die Mitnahmemittel ein zwischen die Rollen einbringbares Spreizschwert mit zwei Spreizschwertwinkeln auf, wobei die Rollen mittels Auseinanderfahrens der zwischen sie eingebrachten Spreizschwertwinkel in ihre gewünschte Position an der Schachttür verschoben und in dieser Position befestigt werden. Derartige Mitnahmemittel und Gegenmitnahmemittel erweisen sich als besonders leicht einstellbar, und bezüglich Wartung und Verschleiß als robust und zuverlässig.

Zweckmäßigerweise weisen die Rollen eine feste Beabstandung zueinander auf einer Trägerplatte auf, wobei die Trägerplatte wenigstens ein Langloch aufweist. Mittels eines derartigen Mechanismus ist ein Verschieben einer Trägerplatte mit den darauf angebrachten Rollen bezüglich einer Schachttür durch Beaufschlagung durch ein Spreizschwert in einfacher Weise möglich. Es sei angemerkt, dass auch eine Verschiebbarkeit und Fixierbarkeit der Rollen direkt an einer Schachttür (also insbesondere ohne Trägerplatte) realisiert sein kann. Zu diesem Zwecke ist es beispielsweise möglich, Langlöcher in der Schachttür auszubilden, in denen bzw. bezüglich welcher die Rollen positioniert werden können. Es ist ebenfalls denkbar, die Rollen bezüglich einer Trägerplatte bis zu einem Anschlag hin verschiebbar auszugestalten. In diesem Fall würde eine Beaufschlagung mittels des Spreizschwertes zunächst ein Verfahren der Rollen bezüglich der Trägerplatte, und erst nach Erreichen der jeweiligen Anschläge eine Verschiebung der Trägerplatte bezüglich der Schachttür bewirken. Diese Ausgestaltung erlaubt eine Bereitstellung der bereits dargestellten Kopplungs- und Mitnahmefunktion mit einer Entriegelungsfunktion unter Verwendung von lediglich zwei Rollen. Die Entriegelungsfunktion wird verwendet, um einen Verriegelungsmechanismus, durch welchen ein Öffnen der Schachttür beim Normalbetrieb des Aufzugs nicht möglich ist, solange sich der Fahrkorb bzw. die Fahrkorbtür nicht unmittelbar hinter der Schachttür befindet, zu entriegeln. In diesem Fall ist es zweckmäßig, während des Positionierungsverfahrens die Rollen in ihrer Position nach Erreichen der Anschläge vorübergehend zu fixieren. Hierdurch kann vermieden werden, dass diese Rollen sich bei der Entfernung des Spreizschwertes im Rahmen des Positionierungsverfahrens bewegen, und so gegebenenfalls eine Verschiebung der Trägerplatte verursachen.

Gemäß einer besonders bevorzugten Ausführungsform des erfindungsgemäßen Verfahrens wird wenigstens einer der Verfahrensschritte wenigstens teilweise durch einen im Inneren des Fahrkorbs befindlichen Monteur (Bedienperson) bewerkstelligt. Hierdurch ist die Sicherheit der Bedienperson gegenüber herkömmlichen Positionierungsverfahren, welche vom Fahrkorbdach aus durchgeführt werden mussten, wesentlich verbessert. Auch ist das erfindungsgemäße Verfahren gegenüber herkömmlichen Verfahren schneller und gleichzeitig präziser durchführbar. Bevorzugt ist hierbei, sämtliche Verfahrensschritte, wie sie im Hauptanspruch aufgeführt sind, von einer Bedienperson, welche sich im Inneren des Fahrkorbs befindet, durchführen zu lassen.

Als besonders vorteilhaft erweist sich, die Gegenmitnahmemittel und/oder die Mitnahmemittel auf etwa halber Höhe der Schachttür bzw. Fahrkorbtür auszubilden. Aufgrund der gegenüber herkömmlichen Lösungen gleichmäßigeren Belastung sowohl der Gegenmitnahmemittel durch die Mitnahmemittel als auch der jeweiligen Türen ist auch ein Verschleiß gegenüber bekannten Lösungen vermindert, wodurch Wartungsaufwand verringert werden kann.

Das erfindungsgemäße Verfahren erlaubt erstmals die Ausbildung bzw. Anordnung der Mitnahmemittel und/oder der Gegenmitnahmemittel auf etwa halber Höhe der Fahrkorbtür bzw. der Schachttür. Hierdurch können beim Öffnen und Schließen der Türen auftretende Momente, welche auf die Türen wirken, signifikant verringert werden. Unter "etwa auf halber Höhe" wird insbesondere ein Abstand von 50-150 cm, insbesondere 100-150 cm, von einer Unterkante und/oder Oberkante von Fahrkorbtür bzw. Schachttür, oder auch eine Positionierung in einem Bereich bis zu 50cm oberhalb oder unterhalb der halben Türhöhe verstanden. Für als Spreizschwertwinkel ausgebildete Mitnahmemittel bedeutet dies insbesondere, dass der mittlere Bereich der vertikal sich erstreckenden Spreizschwertwinkel etwa auf halber Höhe der Fahrkorbtür positioniert sind. Eine derartige Positionierung der Mitnahmemittel und/oder Gegenmitnahmemittel führt auch zu einer besonders leichten Zugänglichkeit für einen Monteur, der sich im Inneren des Fahrkorbs befindet.

Bevorzugte Ausführungsformen der Erfindung werden nun unter Bezugnahme auf die beigefügte Zeichnung weiter erläutert. In dieser zeigt bzw. zeigen:
- Figuren 1a und 1b: Ansichten einer beispielhaften Ausführungsform der Mitnahmemittel von oben in jeweils unterschiedlichen Betriebspositionen zusammen mit einer beispielhaften Ausführungsform der schachttürseitigen Gegenmitnahmemittel, bei denen eine bevorzugte Ausgestaltung des erfindungsgemäßen Verfahrens einsetzbar ist,
- Figur 2: eine bevorzugte Ausführungsform der erfindungsgemäß verwendeten Gegenmitnahmemittel in einer Draufsicht,
- Figur 3: die Gegenmitnahmemittel der Figur 2 in einer Ansicht von oben, und
- Figur 4: ein schematisches Ablaufdiagramm einer bevorzugten Ausführungsform der vorliegenden Erfindung.

In den Figuren 1a, 1b ist eine bevorzugte Ausführungsform einer Mitnahmevorrichtung, bei welcher das Verfahren gemäß der vorliegenden Erfindung ausführbar ist, dargestellt und insgesamt mit 100 bezeichnet.

Die Vorrichtung 100 dient zur Kopplung einer Fahrkorbtür mit einer Schachttür eines Aufzugs. Fahrkorbtür und Schachttür sind in Figuren 1a, 1b lediglich schematisch mittels Klammern angedeutet und mit 80 bzw. 90 bezeichnet. Mittels der durch die Vorrichtung 100 bereitgestellten Kopplung zwischen Fahrkorbtür 80 und Schachttür 90 muss lediglich die Fahrkorbtür 80 mit einem Türantrieb (nicht dargestellt), welcher die Fahrkorbtür 80 öffnet bzw. schließt, ausgebildet sein. Aufgrund der Kopplung muss für die Schachttür 90 kein eigener Antrieb vorgesehen sein.

Die Vorrichtung 100 weist fahrkorbtürseitig zwei Spreizschwertwinkel 110 auf, welche mit schachttürseitig angebrachten Rollen 210 zur Kopplung von Fahrkorbtür und Schachttür zusammenwirken, wie weiter unten beschrieben wird. Die Spreizschwertwinkel 110 stellen somit Mitnahmemittel, und die Rollen 210 Gegenmitnahmemittel im Sinne der Erfindung dar.

Die Vorrichtung 100 weist fahrkorbtürseitig einen Spreizschwertwinkel-Antrieb 101 auf, der dazu dient, die Spreizschwertwinkel 110 mit den Rollen 210 zu koppeln. Die Spreizschwertwinkel 110 werden hierzu mittels des Antriebs 101 zunächst in Richtung der Schachttür zwischen die Rollen 210 ausgefahren (mittels Pfeil P in Fig. 1a angedeutet), und in dieser Position gespreizt (mittels Pfeil Q in Fig. 1b angedeutet). Diese ausgefahrene und gespreizte Position ist in Figur 1b dargestellt.

Das beschriebene Herausfahren und Spreizen der Spreizschwertwinkel 110 führt dazu, dass die Spreizwertwinkel die jeweiligen Rollen 210 beaufschlagen, und somit Fahrkorbtür und Schachttür miteinander koppeln. In diesem Zustand sind Fahrkorbtür und Schachttür über die Kopplung von Spreizwertwinkeln 110 und Rollen 210 derart miteinander gekoppelt, dass ein Öffnen bzw. Schließen der Fahrkorbtür 80 mittels eines (nicht dargestellten) Fahrkorbtür-Antriebs zu einer Mitnahme bzw. einen gleichzeitigen Öffnen oder Schließen der Schachttür 90 führt.

Um die Kopplung zwischen Fahrkorbtür und Schachttür wieder zu lösen, muss der beschriebene Vorgang in umgekehrter Reihenfolge zurück gefahren werden, d. h. die Spreizschwertwinkel 110 werden mittels des Antriebs 101 wieder gefaltet, und in die in Figur 1a dargestellten Positionen eingefahren.

Eine genaue Positionierung der Rollen 210 bzgl. der Spreizschwertwinkel 110 ist von großer Bedeutung. Sind nämlich beispielsweise die Spreizschwertwinkel 110 in dem in Figur 1a dargestellten Zustand nicht symmetrisch bzw. mittig der Rollen 210 angeordnet, kann es beim Spreizen der Spreizschwertwinkel zu einer asymmetrischen bzw. nicht gleichzeitigen Beaufschlagung der Rollen 210 kommen, was sich beispielsweise in einer erhöhten Lärmbelastung (Klappergeräuschen) oder auch in einem erhöhten Verschleiß bemerkbar machen kann.

Bei der Montage einer Aufzugsanlage müssen daher die Rollen 210 an der Schachttür bezüglich. der Spreizschwertwinkel 110 und der Fahrkorbtür möglichst genau positioniert werden. Hier setzt die vorliegende Erfindung an.

In den Figuren 2 und 3 ist eine bevorzugte konstruktive Möglichkeit zur Realisierung der Erfindung dargestellt. Man erkennt hier, dass die Rollen 210 hier auf einer Montageplatte 250 angebracht sind. Diese Montageplatte 250 ist mit einer Anzahl von Langlöchern 252 (im dargestellten Beispiel sind vier derartige Langlöcher 252 vorgesehen) ausgebildet. Durch diese Langlöcher 252 sind jeweils Schrauben 254 durchführbar, welche mit entsprechenden Gewinden 256, welche in der Schachttür 90 ausgebildet sind, zusammenwirken.

Im Falle einer lockeren, d. h. nicht angezogenen, Einbringung der Schrauben 254 in die Gewinde 256 ist somit eine Verschiebbarkeit der Montageplatte 250 und somit der Rollen 210 bzgl. der Schachttür 90 zur Verfügung gestellt. Die Rollen weisen hierbei also ein Spiel bezüglich der Schachttür auf.

Im Folgenden wird zur Darstellung des erfindungsgemäßen Verfahrens auch auf Fig. 4 Bezug genommen.

Zur Positionierung der Rollen 210 bzgl. der Spreizschwertwinkel 110 wird zunächst der Fahrkorb in eine jeweilige Haltestelle (Stockwerksposition) verfahren (Schritt 410). Anschließend werden durch den Monteur die Fahrkorbtüren (zweckmäßigerweise vom Inneren des Fahrkorbs aus) geöffnet (Schritt 420), wobei diese hierbei nicht mit den Schachttüren gekoppelt sein dürfen.

Anschließend werden die Schachttüren 90 gegen ein Aufschieben bzw. eine Bewegung während des nun folgenden Positionierungsvorgangs fixiert (Schritt 430).

Es ist auch möglich, zunächst die Fahrkorbtür und die mit dieser gekoppelte Schachttür zu öffnen, die Kopplung zu lösen und anschließend die Schachttür wieder zu schließen und in der geschlossenen Position zu fixieren.

Um die als Gegenmitnahmemittel dienenden Rollen 210 in ihre Position relativ zur Schachttür 90 bzw. relativ zu den als Mitnahmemittel dienenden Spreizschwertwinkeln einstellen zu können, werden, um ein Spiel für die Rollen bereitzustellen zunächst die Befestigungsschrauben 254 gelöst, und zweckmäßigerweise handfest wieder angezogen (Schritt 440). Hierdurch lässt sich die Montageplatte 250 mit leichtem Kraftaufwand relativ zur Schachttür 90 verschieben. Gleichzeitig ist dafür gesorgt, dass nach Beendigung der automatischen Positionierung die Position der Montageplatte 250 beibehalten werden kann, um anschließend die endgültige Befestigung bzw. Einstellung der Position durch festes Anziehen der Schrauben 254 zu bewerkstelligen.

In diesem Zustand der gelösten und handfest angezogenen Befestigungsschrauben 254 wird die Fahrkorbtür 80 mittels des Fahrkorbtür-Antriebs zunächst wieder verschlossen (Schritt 450). Die (fixierte) Schachttür bleibt hierbei geschlossen. In dieser verschlossenen Stellung wird die Fahrkorbtür 80 ausschließlich mittels des Fahrkorbtür-Antriebs gehalten (Betriebsposition). Es ist für eine genaue Positionierung wichtig, dass diese Betriebsposition während des Positionierungsverfahrens gehalten wird.

Die automatische Positionierung der Montageplatte 250 mit den darauf vorgesehenen Rollen 210 wird nun gestartet. Zu diesem Zwecke muss lediglich der bereits unter Bezugnahme auf die Figuren 1a, 1b beschriebene Kopplungsvorgang (Ausfahren und Spreizen der Spreizschwertwinkel) gestartet werden (Schritt 460), d.h. ein Betätigen der an der Fahrkorbtür ausgebildeten Mitnahmemittel zur Beaufschlagung der Gegenmitnahmemittel durchgeführt werden.

Zur Veranschaulichung sind in Figur 2 die Positionen der Spreizschwertwinkel schematisch dargestellt. Es zeigen die gestrichelten Linien die ausgefahrene und nicht gespreizte Position der Spreizschwertwinkel, während die strichpunktierten Linien die ausgefahrenen und gespreizten Positionen der Spreizschwertwinkel veranschaulichen. In dieser durch strichpunktierte Linien veranschaulichten Position beaufschlagen die Spreizschwertwinkel 110 die Rollen 210, wobei in diesem Zustand mit nicht angezogenen Befestigungsschrauben 254 eine entsprechende Verschiebung der Rollen 210 mittels der Beaufschlagung durch die Spreizschwertwinkel 110 bewirkt wird, falls die Rollen 210 nicht exakt symmetrisch bezüglich der Spreizschwertwinkel positioniert sind.

Nach Beendigung dieses Kopplungsvorgangs und einer eventuellen Verschiebung der Montageplatte 250 mittels Beaufschlagung der Rollen 210 durch den Spreizschwertwinkel 110 sind die Rollen 210 in ihrer optimalen bzw. optimierten Lage bzgl. der Spreizschwertwinkel 110 positioniert.

Anschließend werden die Schachttür 80 und die Fahrkorbtür 90 wieder entkoppelt (Schritt 470) (d.h. die Beaufschlagung der Gegenmitnahmemittel durch die Mitnahmemittel wird beendet) und die entkoppelte Fahrkorbtür noch einmal (z.B. manuell) geöffnet (Schritt 480). Die Montageplatte 250 befindet sich nun, wie erwähnt, in der optimalen bzw. gewünschten Position, um eine symmetrische und gleichzeitige Beaufschlagung der Rollen 210 bzgl. der Spreizschwertwinkel 110 bei weiteren Kopplungsvorgängen zu gewährleisten. Diese Position kann nun durch einfaches Anziehen der Schrauben 254 fixiert werden (Schritt 490). Schließlich wird die Fixierung der Schachttüren wieder gelöst (Schritt 500). Der Positionierungs- bzw. Einstellvorgang ist hiermit beendet, und kann für jedes weitere Stockwerk wiederholt werden.

Gegenüber herkömmlichen Positionierungsverfahren schafft die erfindungsgemäße Lösung eine signifikante Zeitersparnis, da die Gegenmitnahmemittel bereits bei der ersten Beaufschlagung bzw. Wechselwirkung mit den Mitnahmemitteln in die gewünschte Position an der Schachttür verfahrbar sind.

Mitnahmemittel und Gegenmitnahmemittel sind allein aufgrund ihrer eigenen Wechselwirkung optimal zueinander positionierbar. Das erfindungsgemäße Verfahren zeichnet sich auch durch erhöhte Sicherheit aus, da der gesamte Positionierungsvorgang durch einen Monteur, der sich innerhalb des Fahrkorbs befindet, ausgeführt werden kann.

Mit der erfindungsgemäßen Lösung ist es insbesondere möglich, die Gegenmitnahmemittel, also die Rollen 210, an der Schachttür ungefähr auf halber Höhe der Schachttür bzw. der Fahrkorbtür anzuordnen. Durch eine derartige Kopplung auf halber Höhe der zu koppelnden Türen ist ein schnelleres anschließendes Öffnen bzw. Schließen der gekoppelten Türen möglich. Auch ist hierdurch eine gleichmäßigere Belastung der Türen während des Öffnens bzw. Schließens gewährleistet. Im Falle einer herkömmlichen Kopplung in der Nähe der oberen Kante der Türen wirken insgesamt, insbesondere im Bereich der unteren Kante, relativ große Momente auf die einzelnen Türen.

## Patentansprüche

1. Verfahren zur Positionierung von Gegenmitnahmemitteln (210), welche an einer Schachttür (90) einer Aufzuganlage vorgesehen sind, bezüglich an einer Fahrkorbtür (80) eines Fahrkorbs der Aufzuganlage vorgesehenen Mitnahmemitteln (110), wobei Schachttür (90) und Fahrkorbtür (80) mittels einer Beaufschlagung der Gegenmitnahmemittel (210) durch die Mitnahmemittel (110) miteinander koppelbar sind, **gekennzeichnet durch** die folgenden Verfahrensschritte:
a) Verfahren (410) des Fahrkorbs in eine Stockwerksposition,
b) Öffnen (420) der Fahrkorbtür (80),
c) Fixierung (430) der Schachttür im geschlossenen Zustand,
d) Bereitstellung (440) der an der Schachttür vorgesehenen Gegenmitnahmemittel (210) mit Spiel bezüglich der Schachttüre,
e) Schließen (450) der Fahrkorbtür,
f) Betätigen (460) der an der Fahrkorbtür ausgebildeten Mitnahmemittel (110) zur Beaufschlagung der Gegenmitnahmemittel, wobei die Gegenmitnahmemittel **durch** diese Beaufschlagung in eine bezüglich der Mitnahmemittel optimierte Position an der Schachttür verschoben werden,
g) Beenden (470) der Beaufschlagung der Gegenmitnahmemittel (210) **durch** die Mitnahmemittel (110),
h) erneutes Öffnen(480) der Fahrkorbtür unter Geschlossenhalten der Schachttür, und
i) Befestigung (490) der Gegenmitnahmemittel (210) an der Schachttür (90) in der **durch** Beaufschlagung **durch** die Mitnahmemittel (110) eingestellten optimierten Position.

2. Verfahren nach Anspruch 1, **dadurch gekennzeichnet, dass** die Gegenmitnahmemittel (210) zwei voneinander beabstandete Rollen, und die Mitnahmemittel (110) ein zwischen die Rollen einbringbares Spreizschwert mit zwei Spreizschwertwinkeln (210) aufweisen, wobei die Rollen (210) mittels Auseinanderfahrens (460) der zwischen sie eingebrachten Spreizschwertwinkel (110) in die bezüglich der Spreizschwertwinkel optimierte Position an der Schachttür (90) verschoben und in dieser Position befestigt werden.

3. Verfahren nach Anspruch 2, **dadurch gekennzeichnet, dass** die Rollen (210) mit fester Beabstandung zueinander auf einer Trägerplatte bzw. Montageplatte (250) vorgesehen sind, wobei die Trägerplatte wenigstens ein Langloch (252) aufweist.

4. Verfahren nach einem der vorstehenden Ansprüche, **dadurch gekennzeichnet, dass** wenigstens einer der Verfahrensschritte wenigstens teilweise durch eine im Inneren des Fahrkorbs befindliche Bedienperson bewerkstelligt wird.

5. Verfahren nach einem der vorstehenden Ansprüche, **dadurch gekennzeichnet, dass** die Gegenmitnahmemittel (210) auf etwa halber Höhe der Schachttür ausgebildet sind.

6. Verfahren nach einem der vorstehenden Ansprüche, dadurch gekannzeichnet, dass die Mitnahmemittel (110) auf etwa halber Höhe der Fahrkorbtür ausgebildet sind.

## Claims

1. Method for positioning counter entraining means (210), which are provided on a shaft door (90) of an elevator installation, with respect to entraining means (110) provided on a elevator car door (80) of an elevator car of the elevator installation, wherein shaft door (90) and elevator car door (80) can be coupled to each other by means of action upon the counter entraining means (210) by the entraining means (110), **characterized by** the following method steps:
a) moving (410) the elevator car into a story position,
b) opening (420) the elevator car door (80),
c) fixing (430) the shaft door in the closed state,
d) providing (440) the counter entraining means (210), which are provided on the shaft door, with a clearance with respect to the shaft doors,
e) closing (450) the elevator car door,
f) actuating (460) the entraining means (110), which are formed on the elevator car door, to act upon the counter entraining means, wherein the counter entraining means are displaced by said action thereupon into a position, which is optimized with respect to the entraining means, on the shaft door,
g) ending (470) the action upon the counter entraining means (210) by the entraining means (110),
h) re-opening (480) the elevator car door while keeping the shaft door closed, and
i) fastening (490) the counter entraining means (210) to the shaft door (90) in the optimized position set by the action of the entraining means (110).

2. Method according to Claim 1, **characterized in that** the counter entraining means (210) have two spaced-apart rollers, and the entraining means (110) have an expanding skate which can be introduced between the rollers and has two expanding skate angle members (210), wherein, by means of movement apart (460) of the expanding skate angle members (110) introduced between the rollers (210), said rollers are displaced into the position, which is optimized with respect to the expanding skate angle members, on the shaft door (90) and fastened in said position.

3. Method according to Claim 2, **characterized in that** the rollers (210) are provided at a fixed spacing from one another on a carrier plate or assembly plate (250), wherein the carrier plate has at least one elongated hole (252).

4. Method according to one of the preceding claims, **characterized in that** at least one of the method steps is at least partially brought about by an operator located in the interior of the elevator car.

5. Method according to one of the preceding claims, **characterized in that** the counter entraining means (210) are formed at approximately half the height of the shaft door.

6. Method according to one of the preceding claims, **characterized in that** the entraining means (110) are formed at approximately half the height of the elevator car door.

## Revendications

1. Procédé de positionnement de moyens d'entraînement conjugués (210), qui sont prévus au niveau d'une porte palière (90) d'une installation d'ascenseur, par rapport à des moyens d'entraînement (110) prévus au niveau d'une porte de cabine (80) d'une cabine de l'installation d'ascenseurs, la porte palière (90) et la porte de cabine (80) pouvant être accouplées l'une à l'autre au moyen d'une sollicitation des moyens d'entraînement conjugués (210) par les moyens d'entraînement (110), **caractérisé par** les étapes de procédé suivantes :
a) déplacement (410) de la cabine dans une position d'étage,
b) ouverture (420) de la porte de cabine (80),
c) fixation (430) de la porte palière dans l'état fermé,
d) fourniture (440) des moyens d'entraînement conjugués (210) prévus au niveau de la porte palière avec un jeu par rapport à la porte palière,
e) fermeture (450) de la porte de cabine,
f) actionnement (460) des moyens d'entraînement (110) réalisés au niveau de la porte de cabine pour solliciter les moyens d'entraînement conjugués, les moyens d'entraînement conjugués étant déplacés par cette sollicitation dans une position optimisée par rapport aux moyens d'entraînement au niveau de la porte palière,
g) achèvement (470) de la sollicitation des moyens d'entraînement conjugués (210) par les moyens d'entraînement (110),
h) nouvelle ouverture (480) de la porte de cabine en maintenant fermée la porte palière, et
i) fixation (490) des moyens d'entraînement conjugués (210) au niveau de la porte palière (90) dans la position optimisée ajustée par sollicitation par les moyens d'entraînement (110).

2. Procédé selon la revendication 1, **caractérisé en ce que** les moyens d'entraînement conjugués (210) présentent deux rouleaux espacés l'un de l'autre, et les moyens d'entraînement (110) présentent une barre d'écartement pouvant être introduite entre les rouleaux, avec deux coins de barre d'écartement (210), les rouleaux (210) étant déplacés au moyen d'un écartement (460) l'un de l'autre des coins de barre d'écartement (110) introduits entre eux dans la position optimisée par rapport aux coins de la barre d'écartement au niveau de la porte palière (90) et étant fixés dans cette position.

3. Procédé selon la revendication 2, **caractérisé en ce que** les rouleaux (210) sont prévus avec un espacement fixe l'un par rapport à l'autre sur une plaque de support ou sur une plaque de montage (250), la plaque de support présentant au moins un trou oblong (252).

4. Procédé selon l'une quelconque des revendications précédentes, **caractérisé en ce qu'**au moins l'une des étapes de procédé est mise en oeuvre au moins en partie par un opérateur se trouvant à l'intérieur de la cabine.

5. Procédé selon l'une quelconque des revendications précédentes, **caractérisé en ce que** les moyens d'entraînement conjugués (210) sont réalisés approximativement à mi-hauteur de la porte palière.

6. Procédé selon l'une quelconque des revendications précédentes, **caractérisé en ce que** les moyens d'entraînement (110) sont réalisés approximativement à mi-hauteur de la porte de cabine.
